# EUROPÄISCHE PATENTSCHRIFT

(11) **EP 2 494 300 B1**
(45) Veröffentlichungstag und Bekanntmachung des Hinweises auf die Patenterteilung: **06.08.2014**
(21) Anmeldenummer: 10770724.2
(22) Anmeldetag: 19.10.2010
(51) Int. Cl.: F41A 3/70, F41A 3/62

(54) **RÜCKPRALLSPERRE INSBESONDERE FÜR EINEN GASDRUCKLADER**
RECOIL CATCH IN PARTICULAR FOR A GAS-OPERATED WEAPON
ÉLÉMENT DE BLOCAGE DE REBONDISSEMENT NOTAMMENT DESTINÉ À UN CHARGEUR À PRESSION DE GAZ

(30) Priorität: 29.10.2009 DE 102009051300
(43) Veröffentlichungstag der Anmeldung: 05.09.2012
(73) Patentinhaber: Rheinmetall Waffe Munition GmbH, 29345 Unterlüss (DE)
(72) Erfinder: MATZAGG, Erich, 78727 Beffendorf (DE)
(74) Vertreter: Dietrich, Barbara
(86) Internationale Anmeldenummer: PCT/EP2010/006373
(87) Internationale Veröffentlichungsnummer: WO 2011/050915

(56) Entgegenhaltungen:
- WO-A1-80/02066
- CH-A- 474 734
- US-A- 2 361 985
- US-A- 3 821 920

## Beschreibung

Die Erfindung betrifft eine Vorrichtung zum Reduzieren des Rückpralls eines Verschlusses insbesondere eines Gasdruckladers.

Aus der DE 42 07 25 A1 ist ein Verschlusskopf für eine Rohrwaffe mit zwei auf gegenüberliegenden Seiten angeordneten Riegeln für einen Verschluss, der einen Feder vorgespannten Schlagbolzen geführt aufnimmt bekannt. Um ein Zünden nur bei beidseitiger Verriegelung zu erreichen, wird vorgeschlagen, dass ein mit dem Zündhub beaufschlagbarer Hilfsschlagbolzen vorgesehen ist, der durch einen über zwei Distanzstücke in seiner Breite variablen Zwischenraum vom Schlagbolzen getrennt ist.

Dieser Konstruktion liegt das Problem zugrunde, dass bei vollautomatischen Waffen, auch bedingt durch die hohe Schusskadenz, der Verschluss, Verriegelungsschieber und alle dazugehörigen beweglichen Teile auf das nahezu unbewegte Waffenrohr prallen. Dieses kann zu einem Rückprallen, insbesondere des Verriegelungsschiebers, kommen, was im ungünstigsten Fall ein Entriegeln der Waffe mit sich bringen könnte, wenn der durch das Rückprallen zurückgelegte Weg zu groß ist. Wenn sich dann auch noch die Anzündung verzögert, ist ein Schuss bei entriegeltem Verschluss möglich.

Aus der DE 195 36 660 A1 ist ein derartiges Verschlusssystem für eine Rohrwaffe bekannt. Dabei sind zwei jeweils um eine Achse schwenkbare Sperrhebel vorgesehen, deren jeweils erster Arm durch jeweils einen Riegel beaufschlagbar ist, derart, dass beim Verriegeln des Verschlusses der erste Arm des jeweiligen Sperrhebels zum Schlagbolzen hin schwenkbar und der zweite Arm des jewelligen Sperrhebels vom Schlagbolzen weg schwenkbar ist, sodass der Schlagbolzen in seiner Zündposition verschiebbar ist. Um zu erreichen, dass ein derartiges Verschlusssystem einfach aufgebaut und eine Zündung der Patrone nur dann erfolgt, wenn der Verschluss auf belden Selten sicher verriegelt ist, wird vorgeschlagen, dass der Schlagbolzen zwei gegenüberliegende Fangkanten enthält, in die der jeweils zweite Arm der Sperrhebel in der Verriegelungsposition des Schlagbolzens eingreift.

Aktuelle Meßnahmen sind beispielsweise das Einbinden von Nachschlagmassen oder Hebelmechanismen, wie das Einbinden einer Wippe. Diese Lösungen dienen dazu, die Vorlaufanergie Insbesondere des Verriegelungsschiebers geringfügig zu reduzieren. Nachteilig ist, dass es bei starker Verschrnutzung, schlechtem Schrnierzustand und großer Kälte zu einer erheblichen Reduktion der Verschlussgeschwindigkeit führen kann, sodass die zuverlässige Anzündung der Patrone nicht mehr gewährleistet wird.

Die WO 80/02066 A1 betrifft eine Antiprellvorrichtung für hin und her bewegte Bolzenanordnungen automatischer Kanonen. Die Antiprellvorrichtung umfasst ein Teil, das mit dem Bolzenträger verbunden ist sowie reibungsverrlegeinde Einrichtungen, die zwischen dem Teil und am Verschluss befestigten Abschnitten angeordnet sind, wenn sich der Bolzenträger nahe am Verschluss befindet. Tragheitseinrichtungen verursachen, dass die reibungsverriegelnden Einrichtungen lösbar das Teil am feststehenden Teil der Kanone verriegeln, sodass ein Prellen des Bolzenträgers vom Verschluss im Wesentlichen unterbrochen wird. Das Tell besteht aus einem Kolben, der den Bolzenträger bei seinen Bewegungen stützt. Die Trägheitseinrichtung umfasst eine Gruppe von Gewichten, die gleitend am Kolben zur Bewegung entlang des Kolbens montiert sind. Die reibungsverriegeinden Einrichtungen umfassen eine Gruppe von expandierenden Klemmhülsen, die gleitend am Kolben zur Bewegung entlang des Kolbens angebracht sind. Während der Zeitspanne, In der sich die Bolzensnordnung und der Verbindungskolben rückwärts bewegen, bewirken die Trägheitskräfte, dass die Gewichte und die Hülsen gegen die Kolbenanschläge oder Schultern gedrückt bleiben. Wenn die Bolzenanordnung und der Verbindungskolben durch einen Puffer gestoppt werden, bewirken wiederum die Tragheitskräfte, dass die Gewichte und Hülsen ihre Rückwärtsbewegung fortsetzen, bis sie auf eine Endhülse auftreffen.

Die CH 474 734 A beschäftigt sich mit einer selbsttägigen Feuerwaffe mit einem Verschlusskörper, einem Steuerstück und Schließfedern. Das Steuerstuck unterstellt hierbei In bekannter Art und Weise Riegel, die ihrerseits in ein Verschlussgehäusa gedrückt werden. Während die Hülsen sich In die vordere Endposition bewegen, laufen die Stirnflächen der Ansätze der Hülse gegen die Flächen der Sperrbolzen und drücken diese weg. Kurz bevor das Steuerstück gegen den Verschlusskopf prallt, werden die Sperrbolzen unter Federkraft zurückge-drückt und kommen nunmehr hinter den Flächen am Ansatz zum Anliegen. Beim Zurückprellen des Steuerstücks stoßen die unteren Flächen der Federhülsenansätze gegen die Flächen der Sperrbolzen an. Dadurch wird eine über die Stellung hinausgehende Bewegung der Federhülsen und damit des Steuerstücks vorerst vermieden. Zur Rückwärtsbewegung des Steuerstücks wird dieses mittels einer Entriegelungsstange entriegelt.

Auch die US 3,821,920 A betrifft eine Fangvorrichtung an einer selbsttätigen Feuerwaffe.

Hier stellt sich die Erfindung die Aufgabe, eine Vorrichtung aufzuzeigen, die ein Öffnen eines zurückprallenden Verschlusses nach dem Zuführen der Munition verhindert.

Gelöst wird die Aufgabe durch die Merkmale des Patentanspruchs 1. Vorteilhafte Ausführungen sind in den Unteransprüchen aufgezeigt. ,

Der Erfindung liegt die idee zugrunde, dass es ausreichen würde, ein Prellen nach dem Auf-schlag durch Einbinden zusätzlicher Massen zu minimieren und so den Verlust an Verschlussvorlaufenergie möglichst gering zu halten. Dieses wird dadurch erreicht, dass ein rückprallender Verriegelungsschierber des Verschlusses mit einer Zusatzmasse gekoppelt wird, sodass ein Grossteil der Rückprallenergie durch die Zusatzmasse aufgenommen und der Schieber dieser Energie entledigt wird. Dann wird nach dem Zurücklegen eines bestimmten Weges, wenn ein Öffnen des Verschlusses nicht mehr möglich ist, die Unterstellung des Schiebers gelöst und dieser kann seine Funktion, das Verkellen der Stützklappen des Verschlusses, ungehindert fortsetzen.

Anhand eines Ausführungsbeispiels mit Zeichnung soll die Erfindung näher erläutert werden.

Es zeigen
- Fig. 1: einen verriegelten Verschluss nach dem Stand der Technik in einer Schnittdarstellung - Draufsicht,
- Fig. 2: eine Explosionsdarstellung einer Schließfedervorrichtung nach dem Stand der Technik,
- Fig. 3, 4: eine Rückprallsperre für den Verschluss.

In Fig. 1 ist ein Verschluss 1 in seiner verriegelten Position dargestellt. Mit 2 ist ein Verriegelungsschieber und mit 3 ein Verschlusskopf gekennzeichnet. Die Verriegelung des Verschlusses 1 im nicht näher dargestellten Waffengehäuse erfolgt über Stützklappen 4, die dazu vom Verriegelungsschieber 2 unterstellt werden.

Im geöffneten Zustand der Waffe liegen die Stützklappen 4 und der vordere Teil des Verriegelungsschiebers 2 stirnseitig aneinander an. Am vorderen Ende des Verschlusses ist eine Anlage 5 für eine nicht näher dargestellte Patrone angedeutet. Diese wird in Funktion durch einen Schlagbolzen 6 gezündet.

Der Verschluss 1 wird durch Form- oder Kraftschluss zweier Mitnehmemocken 21 und dem Verriegelungsschieber 2 des Verschlusses 1 bewegt. Die Mitnehmernocken 21 sind dabei Bestandteil zweier, beidseitig am Verschluss 1 angeordneter Schließfedervorrichtungen 20. Jede Schließfedervorrichtung 20 beinhaltet eine Unterbaugruppe Schließfederrohr 22. Eine Anschlagbuchse 23 ist das vordere Lager im Waffengehäuse. Die Schließvorrichtung 20 wird mit Hilfe eines Verriegelungsknopfes 24 im Waffengehäuse gelagert. Ein Riegel 25 dient als Sicherung gegen unabsichtliches Lösen. Der Verriegelungsknopf 24 und ein Federhülsenanschlag 26 sind auf das Schließfederrohr 22 auf Anschlag eingeschraubt und gesichert (22'-Schließfederrohr - vollständig). Mit 27 ist eine Schließfederhülse mit Mitnehmernocken 21 gekennzeichnet. Weiterer Baugruppen sind eine Schließfeder 28 sowie eine Federkappe 29 (Fig. 2). Diese Mitnehmernocken 21 greifen in Freisparrungen 10 am Verriegelungsschieber 2 formschlüssig an

Mit dem Verschluss 1 wird die Patrone in ein nicht näher dargestelltes Waffenrohr bzw. Patronenlager des Waffenrohres eingebracht. Die Beschleunigung des Verschlusses 1 erfolgt hierbei durch Beaufschlagung mit Gas durch einen nicht näher dargestellten Gaskolben. Wenn der Verschlusskopf 3 gegen das Waffengehäuse anschlägt, wird der Verrieglungsschieber 2 weiter bewegt und schiebt die Stützklappen 4 in entsprechende Ausnehmungen des Waffengehäuses. Dabei prallt der Verriegelungsschieber 2 gegen einen starren Anschlag 7 am Verschlusskopf 3. Durch diesen Aufprall werden der Verriegelungsschieber 2 als auch der Verschlusskopf 3 entgegen ihrer Vorlaufbewegung zurückbewegt.

Die Schließfedern des Verriegelungsschiebers 2 sollten in diesem Fall ein Öffnen verhindern, besitzen jedoch häufig nicht die Kraft, die Rückprallbewegung zu verhindern, sodass im ungünstigsten Fall die Stützklappen 4 aus den Ausnehmungen des Waffengehäuses in Richtung des Verschlusskopfes 3 gleiten und die Verriegelung gelöst werden könnte. Diese Rückprallbewegung wird nunmehr dadurch Einbinden einer Rückprallsperre 11 in den Rücklaufweg des Verriegelungsschiebers 2 verhindert. Die Rückprallsperre 11 kann über eine Verbindung 30 als zusätzliches Teil mit dem Waffenkreis (bewegliche Teile) verbunden werden.

Die Rückprallsperre 11 umfasst dabei eine Zusatzmasse 12, die beim Zurückprellen des Verriegelungsschiebers 2 an diesen angreift, sodass der Verriegelungsschieber 2 in seiner Rückwärtsbewegung gedämpft und damit die Bewegungsenergie reduziert wird. Die Zusatzmasse 11 wird dabei bevorzugt durch bewegbare Waffenteile gebildet.

An der Zusatzmasse 12 ist eine Klinke 13 eingebunden (Fig. 4), die ihrerseits vorzugsweise an einen Vorsprung der Schließfederhülse 27 an- bzw. eingreift. Dieses Eingreifen erfolgt dann, wenn die Schließfederhülse 27 den maximalen Anschlag 7 erreicht hat und nun durch die Aufprallkraft zurück bewegt wird (Fig. 3). Dabei wird die Klinke 13 aus ihrem Freiraum bewegt, wodurch eine Unterstellung 14 in diesen hineingleiten kann (beispielsweise federunterstützend). Ebenfalls mitgenommen wird eine Halterung 16, wodurch eine Art Pleuel 17 in den oberen Abschnitt einer Langlochkonstruktion 15 gebracht wird. Durch die nunmehr hergestellte Verbindung nehmen die Schließfederhülse 27 und damit der Verriegelungsschieber 2 die Zusatzmassen 12 mit sich mit. Dadurch wird die Rücklaufenergie abgebaut.

Während der Verbindung ist die Klinke 13 somit unterstellt. Um diese Unterstellung nach einem vorbestimmbaren Weg zu lösen, wirkt die Unterstellung 14 der Rückprallsperre 11 erneut mit der Langlochkonstruktion 15 zusammen. Die Unterstellung 14 wird über die Halterung 16 und dem Pleuel 17 oder dergleichen, entlang des schräg eingebundenen Langlochs 15 geführt, sodass, wenn der Pleuel 17 seine untere Endposition erreicht hat und mit der Halterung 16 auch die Unterstellung 14 verschoben worden ist. Dadurch kann die Klinke 13 ihrerseits in den Freiraum hineingleiten und den Vorsprung der Schließfederhülse 27 freigeben. Die möglicherweise noch verbliebene Energie reicht ihrerseits nicht aus, den Verriegelungsschieber 2 weiter zu bewegen, sodass dieser die Unterstellung der Stützklappen 4 beibehält.

Der Mitführweg der Rückprallsperre 11 wird somit durch die Länge / Anstiegswinkel des Langlochs 15 bestimmt. Die Menge bzw. das Gewicht der Zusatzmasse 12 ist auf den Aufund Rückprall des Verriegelungsschiebers 2 abstimmbar.

## Patentansprüche

1. Rückprallsperre für einen Verschluss (1) eines insbesondere Gasdruckladers, mit wenigstens zwei Stützklappen (4), einem Verschlusskopf (3), einem Verriegelungsschieber (2) sowie zwei Schließfedervorrichtungen (20) beidseitig des Verschlusses (1) mit Mitnehmernocken (21), die form- und kraftschlüssig mit dem Verriegelungsschieber (2) verbunden sind, **dadurch gekennzeichnet, dass** die Rückprallsperre (11) im Rückprallweg des Verriegelungsschiebers (2) eingebunden ist, sodass beim Zurückprellen des Verriegelungsschiebers (2) eine Zusatzmasse (12) an diesen angreift und der Verriegelungsschieber (2) in seiner Rückwärtsbewegung gedämpft und damit die Bewegungsenergie reduziert wird, wobei das Angreifen an den Verriegelungsschieber (2) über einen Vorsprung an einer Schließfederhülse (27) der Schließfedereinrichtung (20) durch eine Klinke (13) an der Rückprallsperre (11) erfolgt und die Klinke (13) unterstellt wird.

2. Rückprallsperre nach Anspruch 1, **dadurch gekennzeichnet, dass** die Unterstellung (14) der Rückprallsperre (11) über eine Halterung (16) und einem Pleuel (17) mit einer schräg in der Rückprallsperre (11) eingebundenen Langlochkonstruktion (15) zusammenwirkt, so dass die Unterstellung (14) bewirkt oder gelöst werden kann.

3. Rückprallsperre nach Anspruch 2, **dadurch gekennzeichnet, dass** zur Unterstelllung (14) die Halterung (16) mitgenommen wird, die ein Pleuel (17) in den oberen Abschnitt der Langlochkonstruktion (15) bringt.

4. Rückprallsperre nach Anspruch 2 oder 3, **dadurch gekennzeichnet, dass** zur Aufhebung der Unterstellung (14) nach einem vorbestimmten Weg die Unterstellung über die Halterung (16) entlang des Langlochs (15) geführt wird, wobei der Pleuel (17) eine untere Endposition einnimmt.

5. Rückprallsperre nach einem der Ansprüche 1 bis 4, **dadurch gekennzeichnet, dass** die Zusatzmasse (12) durch waffenbewegliche Teile gebildet wird.

6. Rückprallsperre nach einem der Ansprüche 1 bis 5, **dadurch gekennzeichnet, dass** die Rückprallsperre (11) über eine Verbindung (30) mit zusätzlichen beweglichen Teilen des Waffenkreises verbunden werden kann.

## Claims

1. Recoil catch for a breech (1) of, in particular, a gas-operated self-loader, having at least two support flaps (4), a bolt head (3), a locking slide (2) and two recoil spring apparatuses (20) on both sides of the breech (1) with drive cams (21) which are connected in a positive and non-positive manner to the locking slide (2), **characterized in that** the recoil catch (11) is incorporated in the recoil path of the locking slide (2), with the result that, during the recoil of the locking slide (2), an additional mass (12) acts on it and the rearward movement of the locking slide (2) is damped and therefore the kinetic energy is reduced, the locking slide (2) being acted on by a pawl (13) on the recoil catch (11) via a projection on a recoil spring sleeve (27) of the recoil spring device (20), and the pawl (13) being detented.

2. Recoil catch according to Claim 1, **characterized in that** the detent (14) of the recoil catch (11) interacts via a holding device (16) and a connecting rod (17) with a slot construction (15) which is incorporated obliquely in the recoil catch (11), with the result that the detent (14) can be established or released.

3. Recoil catch according to Claim 2, **characterized in that** the holding device (16) which moves a connecting rod (17) into the upper section of the slot construction (15) is driven for the detent (14).

4. Recoil catch according to Claim 2 or 3, **characterized in that**, in order to release the detent (14) after a predefined travel, the detent is guided along the slot (15) via the holding device (16), the connecting rod (17) assuming a lower end position.

5. Recoil catch according to one of Claims 1 to 4, **characterized in that** the additional mass (12) is formed by weapon-movable parts.

6. Recoil catch according to one of Claims 1 to 5, **characterized in that** the recoil catch (11) can be connected via a connection (30) to additional movable parts of the weapon system.

## Revendications

1. Dispositif anti-rebondissement pour une culasse (1) d'un chargeur, notamment à pression de gaz, comprenant au moins deux clapets d'appui (4), une tête de culasse (3), un coulisseau de verrouillage (2) ainsi que deux dispositifs à ressort de fermeture (20) des deux côtés de la culasse (1) avec des cames d'entraînement (21) qui sont reliées par complémentarité de forme et par adhérence avec le coulisseau de verrouillage (2), **caractérisé en ce que** le dispositif anti-rebondissement (11) est intégré dans la course de rebondissement du coulisseau de verrouillage (2), de sorte qu'en cas de recul du coulisseau de verrouillage (2), une masse supplémentaire (12) vient en prise sur celui-ci et atténue le mouvement de recul du coulisseau de verrouillage (2), ce qui réduit l'énergie cinétique, la prise sur le coulisseau de verrouillage (2) s'effectuant par le biais d'une partie en saillie sur une douille de ressort de fermeture (27) du dispositif à ressort de fermeture (20) par un loquet (13) sur le dispositif anti-rebondissement (11) et le loquet (13) étant assujetti.

2. Dispositif anti-rebondissement selon la revendication 1, **caractérisé en ce que** l'assujettissement (14) du dispositif anti-rebondissement (11) interagit par le biais d'un support (16) et d'une bielle (17) avec une construction à trou oblong (15) intégrée en biais dans le dispositif anti-rebondissement (11), de sorte que l'assujettissement (14) peut être appliqué ou libéré.

3. Dispositif anti-rebondissement selon la revendication 2, **caractérisé en ce que** pour l'assujettissement (14), le support (16) est entraîné, lequel amène une bielle (17) dans la portion supérieure de la construction à trou oblong (15).

4. Dispositif anti-rebondissement selon la revendication 2 ou 3, **caractérisé en ce que** pour annuler l'assujettissement (14) après une course prédéfinie, l'assujettissement est guidé par le biais du support (16) le long du trou oblong (15), la bielle (17) adoptant une position finale basse.

5. Dispositif anti-rebondissement selon l'une des revendications 1 à 4, **caractérisé en ce que** la masse supplémentaire (12) est formée par des pièces mobiles de l'arme.

6. Dispositif anti-rebondissement selon l'une des revendications 1 à 5, **caractérisé en ce que** le dispositif anti-rebondissement (11) peut être relié par le biais d'une liaison (30) avec des pièces mobiles supplémentaires du circuit de l'arme.
